# EUROPÄISCHE PATENTSCHRIFT

(11) **EP 1 151 453 B1**
(45) Veröffentlichungstag und Bekanntmachung des Hinweises auf die Patenterteilung: **28.08.2002**
(21) Anmeldenummer: 00906165.6
(22) Anmeldetag: 24.01.2000
(51) Int. Cl.: H01H 71/74

(54) **TOTPUNKTSCHALTER**
DEAD-CENTER SWITCH
COMMUTATEUR A POINT MORT

(30) Priorität: 04.02.1999 DE 19904539
(43) Veröffentlichungstag der Anmeldung: 07.11.2001
(73) Patentinhaber: SIEMENS AKTIENGESELLSCHAFT, 80333 München (DE)
(72) Erfinder: SABISCH, Willy, D-92245 Kümmersbruck (DE)
(86) Internationale Anmeldenummer: DE0000196
(87) Internationale Veröffentlichungsnummer: WO00046827

(56) Entgegenhaltungen:
- EP-A- 0 017 813
- DE-A- 1 916 956
- DE-A- 1 955 874
- DE-A- 3 223 479
- DE-C- 19 904 539
- DE-U- 9 211 138
- DE-U- 9 414 228

## Beschreibung

Die Erfindung bezieht sich auf einen Totpunktschalter mit einer in einem Lager gelagerten, zwischen zwei Anschlägen schwenkbaren Wippe, die in das Lager gedrückt ist, wobei zwischen den beiden Anschlägen der Wippe ein Totpunkt existiert.

Ein gattungsgemäßer Totpunktschalter ist in Figur 2 dargestellt. Hier wird eine Wippe 1 über eine Zugfeder 2 in ein Schneidenlager 3 gedrückt. Über das Hebelverhältnis a zu b wird eine Kontaktlast F erzeugt. Aufgrund einer überstrombedingten Temperaturerhöhung lenkt ein Bimetall 8 aus und betätigt einen Umlenkhebel 4, der die Zugfeder 2 soweit verschiebt bis der Hebelarm "a" negativ wird und damit die Wippe 1 in eine zweite Kontaktstellung springt. Im Totpunkt bzw. Schnappunkt hat der Hebelarm die Länge a = 0. Dabei geht die Wirklinie der Zugfeder 2 durch die Auflage der Schneide der Wippe 1 im Schneidenlager 3, d.h. die auf die Wippe 1 wirkende Kraft der Zugfeder 2 besitzt keine die Wippe 1 schwenkende Komponente. Um den Schnappunkt d.h. den Totpunkt definiert einzustellen, wird mit einer Einstellschraube 6 die Zugfeder 2 verschoben. Der Umlenkhebel 4 folgt der Verschiebung der Zugfeder 2, womit sich der Abstand "c" ergibt. Zum Ausgleich dieser Veränderung ist eine zweite Justierschraube 7 vorgesehen.

Ein derartiger Totpunktschalter der einerseits eine Einstellschraube zur Einstellung des Auslösepunktes sowie eine Justierschraube aufweist, die der Einstellung der Lage einer Totpunktfeder dient, ist der EP 0 017 813 B1 zu entnehmen. Der Justiervorgang erfolgt hier in zwei Schritten.

Der Erfindung liegt die Aufgabe zugrunde, einen Totpunktschalter der oben genannten Art mit möglichst geringem Justieraufwand zu schaffen.

Die Aufgabe wird dadurch gelöst, daß das Lager verschiebbar ausgeführt ist, wodurch die Lage des Totpunktes veränderbar ist. Diese erfindungsgemäße Ausführungsform hat den Vorteil, daß man mit einem Justiervorgang auskommt. Nach der Erfindung würde bei der bekannten Ausführung die Lage der Zugfeder stets gleich bleiben, so daß sich eine Justierung zwischen dem eigentlichen Auslösemechanismus des Totpunktschalters und der Zugfeder erübrigt.

Vorteilhafte Weiterbildungen der Erfindung sind den Unteransprüchen zu entnehmen.

Eine Ausführungsform der Erfindung wird im folgenden anhand einer Zeichnung näher erläutert.

In Figur 1 ist ein Totpunktschalter mit einer in einem Lager, insbesondere einem Schneidenlager 3, zwischen zwei Kontaktstellungen als Anschläge schwenkbaren Wippe 1 dargestellt, die durch eine Zugfeder 2 in das Schneidenlager 3 gedrückt wird. Die Auslenkung gemäß Pfeil x eines Bimetallauslösers 8 hat zur Folge, daß die Zugfeder 2 mittels eines Umlenkhebels 4 mit einer Umlenkkraft F1 beaufschlagt wird und dadurch die Wippe 1 betätigt.

Abweichend von bekannten Ausführungsformen der eingangs erwähnten Art ist der erfindungsgemäße Totpunktschalter mit einem verschiebbaren Schneidenlager 3 ausgeführt, für das in Figur 1 zwei mögliche Stellungen gezeigt sind. Durch diese Verschiebung ist die Lage des Totpunktes, bei dem die auf die Wippe 1 wirkende Kraft der Zugfeder 2 keine die Wippe 1 schwenkende Komponente besitzt, veränderbar. Damit bleibt die Lage der Zugfeder 2 stets gleich und die Stellung des Umlenkhebels 4 ist demnach vor und nach dem Justiervorgang unverändert. Demzufolge erübrigt es sich, eine weitere Justierung zwischen dem Bimetallauslöser 8 und dem Umlenkhebel 4 wie beim Stand der Technik vorzusehen.

## Patentansprüche

1. Totpunktschalter mit einer in einem Lager (3) gelagerten, zwischen zwei Anschlägen schwenkbaren Wippe (1), die in das Lager (3) gedrückt ist, wobei zwischen den beiden Anschlägen der Wippe (1) ein Totpunkt existiert, **dadurch gekennzeichnet, daß** das Lager (3) verschiebbar ausgeführt ist, wodurch die Lage des Totpunktes veränderbar ist.

2. Totpunktschalter nach Anspruch 1, **dadurch gekennzeichnet, daß** das Lager als Schneidenlager (3) ausgeführt ist.

3. Totpunktschalter nach Anspruch 1 oder 2, **dadurch gekennzeichnet, daß** die Wippe (1) durch eine Zugfeder (2) in das Schneidenlager (3) gedrückt ist.

4. Totpunktschalter nach Anspruch 3, **dadurch gekennzeichnet, daß** die Zugfeder (2) mit einer durch einen Bimetallauslöser (8) verursachten Umlenkkraft (F1) beaufschlagt ist.

5. Totpunktschalter nach einem der vorangehenden Ansprüche, **dadurch gekennzeichnet, daß** die Anschläge als Kontakte ausgeführt sind.

## Claims

1. Dead-centre switch with a rocker (1), swivelling between two stops, mounted in a bearing (3), said rocker (1) being pressed into the bearing (3), with a dead centre existing between the two stops of the rocker (1), **characterised in that** the bearing (3) is slidable, as a result of which the position of the dead centre is variable.

2. Dead-centre switch in accordance with Claim 1, **characterised in that** the bearing is designed as a knife-edge bearing (3).

3. Dead-centre switch in accordance with Claim 1 or 2, **characterised in that** the rocker (1) is pressed by a tension spring (2) into the knife-edge bearing (3).

4. Dead-centre switch in accordance with Claim 3, **characterised in that** the tension spring (2) is subject to a deflection force (F1) caused by a bimetal release (8).

5. Dead-centre switch in accordance with one of the preceding claims, **characterised in that** the stops are designed as contacts.

## Revendications

1. Commutateur à point mort comprenant un élément (1) basculant qui peut basculer entre deux butées et qui est poussé dans le palier (3), un point mort existant entre les deus butées de l'élément (1) basculant, **caractérisé en ce que** le palier (3) est réalisé coulissant, de sorte que la position du point mort peut être modifiée.

2. Commutateur à point mort suivant la revendication 1, **caractérisé en ce que** le palier est réalisé en palier (3) à couteau.

3. Commutateur à point mort suivant la revendication 1 ou 2, **caractérisé en ce que** l'élément (1) basculant est poussé par un ressort (2) de traction dans le palier (3) à couteau.

4. Commutateur à point mort suivant la revendication 2, **caractérisé en ce que** le ressort (2) de traction est sollicité par une force (F1) de déviation provoquée par un déclencheur (8) à bilame.

5. Commutateur à point mort suivant l'une des revendications précédentes, **caractérisé en ce que** les butées sont réalisées sous la forme de contacts.
